# FASCICULE DE BREVET EUROPEEN

(11) **EP 1 244 379 B1**
(45) Date de publication et mention de la délivrance du brevet: **25.02.2004**
(21) Numéro de dépôt: 00988949.4
(22) Date de dépôt: 18.12.2000
(51) Int. Cl.: A47L 13/52

(54) **POIGNEE DE PELLE ENCLIQUETABLE SUR UN MANCHE**
SCHAUFELGRIFF EINSCHNAPPBAR AN EINEM STIEL
SHOVEL GRIP CAPABLE OF BEING LOCKED ON A HANDLE

(30) Priorité: 23.12.1999 FR 9916328
(43) Date de publication de la demande: 02.10.2002
(73) Titulaire: la Brosse et Dupont, 92411 Courbevoie (FR)
(72) Inventeur: BRISON, Marc, Pierre, F-76130 Mont-Saint-Aignan (FR)
(74) Mandataire: Lhuillier, René
(86) Numéro de dépôt international: PCT/FR2000/003574
(87) Numéro de publication internationale: WO 2001/047404

(56) Documents cités:
- FR-A- 2 609 312
- FR-A- 2 760 961
- US-A- 2 553 727
- US-A- 5 826 297

## Description

L'invention se rapporte aux pelles de ménage et concerne plus précisément une pelle comportant une poignée encliquetable sur un manche et facilement déverrouillable.

Pour un rangement commode des pelles de ménage, on connaît la solution qui consiste à les encliqueter sur un manche à balai, en position de rangement, par leur face avant ou leur face arrière. Pour cela le manche de la pelle qui fait office de poignée présente une section transversale déformable en forme de U, avec une ou plusieurs excroissances sur la partie interne de la poignée comme le montre notamment le FR 2 760 961. Ces excroissances permettent son introduction en force sur un manche à balai, et le maintien de la pelle grâce à la fonction élastique de la poignée, dont le profil et l'écartement doivent être calculés pour que le manche exerce sur elle une contrainte suffisante qui lui évite de glisser. Si cette contrainte est trop faible, la pelle glisse le long du manche. Si elle est trop forte la pelle est difficile à déclipser et impose alors de tirer sur le réceptacle, au besoin en y portant la main ce qui est peu hygiénique. Les poignées encliquetable utilisées jusqu'à présent ne donnent pas satisfaction de ce point de vue, et en outre elles ne s'adaptent qu'à un manche à balai de section bien déterminée, ce qui limite considérablement les possibilités de rangement de ces pelles.

Pour éviter ces inconvénients, la Demanderesse a mis au point une poignée de pelle qui rend possible sa tenue sur des manches à balai de diamètres divers sans risque de glisser, et qui dans tous les cas facilite son déclipsage sans mettre la main sur le réceptacle de la pelle.

L'invention a donc pour objet principal, une pelle comportant une poignée encliquetable sur un manche à balai, ladite poignée présentant une section en forme de U dont la partie interne possède des excroissances permettant son introduction en force sur un manche et sa retenue sur ledit manche grâce à sa fonction élastique, poignée dont au moins deux excroissances sont formées sur elle à des distances différentes du réceptacle de la pelle, qui limitent les ouvertures de la poignée à un écartement inférieur à son diamètre, et sont réalisées pour constituer des points d'accrochage de résistances différentes à l'introduction du manche et au déclipsage de la poignée, un moyen de désolidarisation étant prévu sur la poignée pour faciliter l'opération de déclipsage.

Plus précisément, au moins une des excroissances localisées le plus à proximité du réceptacle forme un arrondi qui présente un rayon de courbure inférieur au rayon de courbure de la poignée, et constitue un point d'accrochage de la poignée sur le manche, de résistance supérieure à l'autre point d'accrochage.

Par contre, les excroissances les plus éloignées du réceptacle forment un arrondi qui présente un rayon de courbure équivalent à celui de la poignée, et constituent un point d'accrochage de la poignée sur le manche, de résistance inférieure au précédent point d'accrochage.

Selon une caractéristique avantageuse de l'invention, le moyen de désolidarisation est un évidement prévu à l'extrémité de la poignée.

D'autres caractéristiques particulières et avantages de l'invention ressortiront de la description qui va suivre d'exemples non limitatifs de réalisation dans lesquels il est fait référence aux dessins annexés qui représentent.
Figure 1, une vue générale en perspective d'une pelle encliquetée sur un manche.
Figure 2, une vue en plan d'une poignée avec ses excroissances.
Figures 3 et 4, des vues en coupe à plus grande échelle, respectivement selon III-III et IV-IV de la figure 2.
Figure 5, une vue schématique en coupe longitudinale d'une poignée avec un exemple de moyen de désolidarisation.
Figure 6, une vue analogue de la poignée avec une variante de moyen de désolidarisation.
Figure 7, une vue en coupe selon VII-VII de la figure 6.
Figure 8, une vue analogue de la poignée avec une autre variante de moyen de désolidarisation.
Figure 9, une vue en coupe selon IX-IX de la figure 8.
Figure 10 une vue schématique en coupe d'une pelle avec une autre variante de moyen de désolidarisation.
Figure 11 une vue schématique en plan d'une autre variante.

La figure 1 montre une pelle dont la poignée désignée dans son ensemble par la référence 1 présente une section transversale arrondie en forme de U et est moulée dans la masse avec le réceptacle 2. On voit que la poignée est encliquetée sur un manche à balai 3, la pelle étant ainsi en position de rangement.

Les figures 2 à 4 illustrent les systèmes d'encliquetage dont est équipée la poignée 1. Deux excroissances (10 et 11) sont formées sur la face interne de la poignée à une distance D à proximité du réceptacle 2, par exemple 30 mm et constituent un point d'accrochage A. L'excroissance 10 se situe à proximité d'une bordure supérieure 12 de la poignée tandis que l'autre excroissance 11 se situe du côté opposé à proximité de l'autre bordure supérieure 13 de la poignée. On voit à la figure 3 que les deux excroissances forment un arrondi vers l'intérieur qui, à ce niveau, limite l'ouverture de la poignée à une valeur P inférieure à son diamètre D. L'excroissance 10 (à gauche sur la figure) a un rayon de courbure R₁ prédéterminé, qui est plus petit que le rayon de courbure R de la poignée dans sa partie inférieure. Par exemple on a R₁ = 10,6 mm < R = 11,1 mm. Par contre l'excroissance 11 (à droite sur la figure) forme un arrondi de rayon de courbure égal à R.

Deux autres excroissances (14 et 15) sont également formées sur la face interne de la poignée à une distance D₂ des premières et plus éloignées du réceptacle 2, par exemple à 55 mm et constituent un autre point d'accrochage B. Elles se situent également à proximité des bordures 12 et 13. Toutes les deux forment aussi des arrondis mais leurs rayons de courbure sont identiques et égaux à R.

Quand on applique la poignée 1 contre un manche à balai 3, on doit exercer une pression pour que celui-ci entre à force entre les excroissances, jusqu'au fond de la poignée. La poignée est ainsi encliquetée sur le manche du fait du rappel élastique exercé vers l'intérieur, par les excroissances.

Du fait des différences de rayon de courbure des excroissances 10 et 14, on voit que la résistance à l'introduction du manche et au déclipsage de la pelle est plus importante au point d'accrochage A qu'au point d'accrochage B. Aussi convient-il d'assurer d'abord le déclipsage de la poignée au niveau du point B, qui prendra donc une inclinaison par rapport au manche à balai 3. Le déclipsage final de la pelle au niveau du point d'accrochage A se trouve alors facilité par un effet de levier du manche par rapport à la poignée, qui peut vaincre facilement la résistance accrue exercée à ce niveau par les excroissances 10 et 11.

Selon une variante de réalisation non représentée, des écartements P₁ et P₂, respectivement au niveau du point d'accrochage A (figure 3) et au niveau du point d'accrochage B (figure 4) sont différents et tels que P₁<P₂ -. On peut ainsi encore renforcer la différence entre les deux accrochages.

Pour faciliter cette opération et éviter à l'utilisateur d'avoir la tentation de saisir directement le réceptacle 2 de la pelle, on prévoit des moyens particuliers de préhension de la poignée pour faciliter sa désolidarisation du manche.

Un tel moyen de désolidarisation est illustré aux figures 1 et 5. Il consiste en un évasement 16 prévu à l'extrémité de la poignée 1 qui libère un volume libre entre sa paroi et le manche 3. Ce volume permet de passer aisément une phalange pour déclipser la pelle au niveau du point B, en pinçant éventuellement la paroi à cet endroit, entre deux doigts.

Une autre variante d'un moyen de désolidarisation est montrée aux figures 6 et 7. Elle consiste à créer des oreilles 17 le long de la face supérieure de la poignée 1, près de son extrémité. Ces oreilles facilitent la prise de la poignée pour assurer un déclipsage, par exemple en mettant les doigts en V, ce qui rend l'effort tout à fait admissible pour un utilisateur.

Les figures 8 et 9 montrent une autre variante dans laquelle on prévoit sous la poignée 1 une coquille rigide 18 permettant de tirer la poignée en passant les doigts dans le volume ainsi ménagé. On pourrait aussi envisager, à la place de cette coquille un ou plusieurs anneaux de déclipsage sous la poignée.

Enfin les figures 10 et 11 présentent encore d'autres variantes de réalisation d'un moyen de désolidarisation. Un premier moyen consiste à localiser un anneau 19 sous le réceptacle 2 lui-même (figure 10). Un second moyen est constitué d'un jeu d'anneaux 19 ou d'oreilles 17, également au niveau du réceptacle 2, de part et d'autre de la poignée 1.

## Revendications

1. Pelle comportant une poignée encliquetable sur un manche à balai, ladite poignée présentant une section en forme de U dont la face interne possède des excroissances permettant son introduction en force sur un manche et sa retenue sur ledit manche grâce à sa fonction élastique, **caractérisée en ce que** au moins deux excroissances (10, 11; 14, 15 ) sont formées sur la poignée (1) à des distances différentes du réceptacle (2) de la pelle qui limitent les ouvertures de la poignée à un écartement (P) inférieur à son diamètre (D), et sont réalisées pour constituer des points d'accrochage (A, B) de résistances différentes à l'introduction du manche et déclipsage de la poignée, et **en ce que** un moyen de désolidarisation (16, 17, 18) est prévu sur la poignée pour faciliter l'opération de déclipsage.

2. Pelle comportant une poignée encliquetable selon la revendication 1 **caractérisée en ce que** au moins une des excroissances (10, 11) localisées le plus à proximité du réceptacle (2) forme un arrondi qui présente un rayon de courbure (R₁) inférieur au rayon de courbure (R) de la poignée, et constitue un premier point d'accrochage (A) de la poignée (1) sur le manche (3), de résistance supérieure au deuxième point d'accrochage (B) plus éloigné du réceptacle (2).

3. Pelle comportant une poignée encliquetable selon les revendications 1 et 2 **caractérisée en ce que** les excroissances (14, 15) les plus éloignées du réceptacle (2) forment un arrondi qui présente un rayon de courbure (R) équivalent à celui de la poignée, et constituent un deuxième point d'accrochage (B) de la poignée (1) sur le manche (3), de résistance inférieure au premier point d'accrochage (A) plus proche du réceptacle (2).

4. Pelle comportant une poignée encliquetable selon la revendication 1, **caractérisée en ce que** les écartements P₁ et P₂ des ouvertures formées sur la poignée (1) respectivement au niveau des point d'accrochage (A) entre les excroissances (10,11) les plus à proximité du réceptacle (2) et (B) entre les excroissances (14,15) les plus éloignées du receptacle, sont différents et tels que P₁<P₂.

5. Pelle comportant une poignée encliquetable selon la revendication 1 **caractérisée en ce que** le moyen de désolidarisation est un évidement (16) prévu à l'extrémité de la poignée (1).

6. Pelle comportant une poignée encliquetable selon la revendication 1, **caractérisée en ce que** le moyen de désolidarisation est constitué d'au moins une oreille (17) le long de la face supérieure de la poignée (1).

7. Pelle comportant une poignée encliquetable selon la revendication 1, **caractérisée en ce que** le moyen de désolidarisation est constitué d'au moins une coquille ou anneau de déclipsage (18), prévue sous la poignée (1).

8. Pelle comportant une poignée encliquetable selon la revendication 1, **caractérisée en ce que** le moyen de désolidarisation est constitué d'au moins un anneau (19) sous le réceptacle (2) de la pelle.

9. Pelle comportant une poignée encliquetable selon la revendication 1, **caractérisée en ce que** le moyen de désolidarisation est constitué d'un jeu d'anneaux (19) et/ou d'oreilles (17), au niveau du réceptacle (2), de part et d'autre de la poignée (1).

## Patentansprüche

1. Schaufel mit einem auf einen Besenstiel aufschnappbaren Griff, wobei dieser Griff einen U-förmigen Querschnitt hat, dessen Innenseite Wülste aufweist, so dass man ihn mit Kraftaufwand auf einen Stiel aufschnappen kann, wo er sich dank seiner elastischen Funktion festhält,
**dadurch gekennzeichnet,**
**dass** wenigstens zwei Wülste (10, 11; 14, 15) - mit unterschiedlichen Abständen von dem Auffang (2) der Schaufel - in dem Griff (1) ausgebildet sind, welche die Öffnungen des Griffs auf einen Zwischenraum (P) begrenzen, der kleiner ist als sein Durchmesser (D), und die so realisiert sind, dass sie Rastpunkte (A, B) mit unterschiedlichen Widerständen gegen das Einrasten des Stiels und das Ausrasten des Griffs bilden, und dadurch, dass an dem Griff eine Trenneinrichtung (16, 17, 18) vorgesehen ist, um die Ausrastoperation zu erleichtern.

2. Schaufel mit einem aufschnappbaren Griff nach Anspruch 1, **dadurch gekennzeichnet, dass** wenigstens einer von den sich näher bei dem Auffang (2) befindlichen Wülsten (10, 11) eine Rundung bildet, die einen Krümmungsradius (R₁) aufweist, der kleiner ist als der Krümmungsradius (R) des Griffs, und einen ersten Rastpunkt (A) des Griffs (1) auf dem Stiel (3) bildet, mit einem größeren Widerstand als der weiter vom Auffang (2) entfernte zweite Rastpunkt (B).

3. Schaufel mit einem aufschnappbaren Griff nach den Ansprüchen 1 und 2, **dadurch gekennzeichnet, dass** die weiter von dem Auffang (2) entfernten Wülste (14, 15) eine Rundung bilden, die einen Krümmungsradius (R) aufweist, der dem des Griffs entspricht, und einen zweiten Rastpunkt (B) des Griffs (1) auf dem Stiel (3) bilden, dessen Widerstand kleiner ist als der des näher beim Auffang (2) befindlichen ersten Rastpunkts (A).

4. Schaufel mit einem aufschnappbaren Griff nach Anspruch 1, **dadurch gekennzeichnet, dass** die in dem Griff (1) jeweils in Höhe des Rastpunkts (A) zwischen den näher bei dem Auffang (2) befindlichen Wülsten (10, 11) und in Höhe des Rastpunkts (B) zwischen den weiter von dem Auffang (2) entfernten Wülsten (14, 15) enthaltenen Zwischenräume P₁ und P₂ unterschiedlich sind, wobei P₁<P₂.

5. Schaufel mit einem aufschnappbaren Griff nach Anspruch 1, **dadurch gekennzeichnet, dass** die Trenneinrichtung durch eine Ausmuldung (16) am Ende des Griffs (1) gebildet wird.

6. Schaufel mit einem aufschnappbaren Griff nach Anspruch 1, **dadurch gekennzeichnet, dass** die Trenneinrichtung durch wenigstens ein Ohr (17) längs der Oberseite des Griffs (1) gebildet wird.

7. Schaufel mit einem aufschnappbaren Griff nach Anspruch 1, **dadurch gekennzeichnet, dass** die Trenneinrichtung durch wenigstens eine Ausrastschale bzw. -mulde oder einen Ausrastring (18), vorgesehen unter dem Griff (1), gebildet wird.

8. Schaufel mit einem aufschnappbaren Griff nach Anspruch 1, **dadurch gekennzeichnet, dass** die Trenneinrichtung durch wenigstens einen Ring (19), vorgesehen an dem Auffang (2) der Schaufel, gebildet wird.

9. Schaufel mit einem aufschnappbaren Griff nach Anspruch 1, **dadurch gekennzeichnet, dass** die Trenneinrichtung durch einen Satz Ringe (19) und/oder Ohren (17) in Höhe der Aufnahme (2) und beiderseits des Griffs (1) gebildet wird.

## Claims

1. A dustpan comprising a handle which can be snap-fastened onto a broomstick, the said handle having a U-shaped section the inner face of which possesses protuberances which allow it to be forcefully introduced onto a broomstick and to be held in place on the said broomstick by virtue of its elastic properties, **characterised in that** at least two protuberances (10, 11; 14, 15) are formed on the handle (1) at different distances from the collecting tray (2) of the pan, which protuberances limit the openings of the handle to a separation (P) less than its diameter (D) and are realized to constitute engagement points (A,B) of different resistances to the introduction of the broomstick and unclipping of the handle, and **in that** a separating means (16, 17, 18) is provided on the handle to facilitate the unclipping operation.

2. A dustpan comprising a snap-fastening handle according to claim 1, **characterised in that** at least one of the protuberances (10, 11) located closest to the collecting tray (2) forms a rounding which has a radius of curvature (R₁) less than the radius of curvature (R) of the handle and constitutes a first engagement point (A) of the handle (1) on the broomstick (3), of resistance greater than the second engagement point (B) further from the collecting tray (2).

3. A dustpan comprising a snap-fastening handle according to claims 1 and 2, **characterised in that** the protuberances (14, 15) furthest from the collecting tray (2) form a rounding which has a radius of curvature (R) equivalent to that of the handle and constitute a second engagement point (B) of the handle (1) on the broomstick (3), of resistance less than the first engagement point (A) closer to the collecting tray (2).

4. A dustpan comprising a snap-fastening handle according to claim 1, **characterised in that** the separations P₁ and P₂ of the openings formed on the handle (1) at the level, respectively, of the engagement points (A) between the protuberances (10, 11) closest to the collecting tray (2) and (B) between the protuberances (14, 15) furthest from the collecting tray, are different and such that P₁<P₂.

5. A dustpan comprising a snap-fastening handle according to claim 1, **characterised in that** the separating means is a recess (16) provided at the end of the handle (1).

6. A dustpan comprising a snap-fastening handle according to claim 1, **characterised in that** the separating means is constituted by at least one lug (17) along the upper face of the handle (1).

7. A dustpan comprising a snap-fastening handle according to claim 1, **characterised in that** the separating means is constituted by at least one unclipping shell or ring (18), provided beneath the handle (1).

8. A dustpan comprising a snap-fastening handle according to claim 1, **characterised in that** the separating means is constituted by at least one ring (19) beneath the collecting tray (2) of the pan.

9. A dustpan comprising a snap-fastening handle according to claim 1, **characterised in that** the separating means is constituted by a set of rings (19) and/or of lugs (17), at the level of the collecting tray (2), on either side of the handle (1).
